# EUROPÄISCHE PATENTSCHRIFT

(11) **EP 1 782 930 B1**
(45) Veröffentlichungstag und Bekanntmachung des Hinweises auf die Patenterteilung: **14.03.2012**
(21) Anmeldenummer: 05405618.9
(22) Anmeldetag: 02.11.2005
(51) Int. Cl.: B26D 7/02

(54) **Vorrichtung zum Beschneiden von Druckprodukten**
Device for trimming printed products
Dispositif pour rogner des signatures

(43) Veröffentlichungstag der Anmeldung: 09.05.2007
(73) Patentinhaber: Müller Martini Holding AG, 6052 Hergiswil (CH)
(72) Erfinder: Hediger, Hanspeter, 6204 Sempach Stadt (CH); Rölli, Daniel, 6207 Nottwil (CH)

(56) Entgegenhaltungen:
- EP-A- 1 201 379
- EP-A1- 1 759 820
- EP-A2- 1 132 183
- US-A- 3 146 650
- US-A- 3 182 542
- US-A- 3 732 766
- US-A- 3 898 903
- US-A1- 2003 079 584

## Beschreibung

Die Erfindung betrifft eine Schneidvorrichtung zum Beschneiden von Druckprodukten, die wenigstens ein bewegliches Obermesser, ein feststehendes Untermesser, einen beweglichen Pressbalken, einen Antrieb sowie eine Steuervorrichtung aufweist, wobei das Druckprodukt vor dem Schneiden mit dem Pressbalken gepresst, der Pressbalken nach den Schneiden dem Obermesser vorauseilend angehoben und das beschnittene Druckprodukt mit einer Transportvorrichtung weitergefördert wird. Dabei weist die Schneidvorrichtung eine erste und eine zweite Schneidstation auf, welche jeweils zumindest einen Pressbalken mit einem zugeordneten Obermesser besitzen, wobei die Obermesser mit dem ersten Antrieb und die Pressbalken mit einem zweiten Antrieb verbunden sind und wobei die Pressbalken durch den zweiten Antrieb von der Schneidbewegung der Obermesser entkoppelt angetrieben sind.

Vorrichtungen der genannten Art werden insbesondere in der druckverarbeitenden Industrie, beispielsweise zum Beschneiden von gehefteten Papierbogen an drei offenen Rändern durchgeführt. Der Schneidvorrichtungen ist eine Transportvorrichtung zum Fördern der Druckprodukte von einer ersten zu einer zweiten Schneidstation zugeordnet. In der ersten Schneidstation wird ein Frontschnitt durchgeführt. Der Frontschnitt erfolgt quer zur Transportrichtung. Nach dem Frontschnitt werden die Druckprodukte mit der Transportvorrichtung der zweiten Schneidstation zugeführt, wobei dort am Druckprodukt ein Kopf- sowie ein Fussschnitt gleichzeitig durchgeführt werden. Das an drei Seiten geschnittene Druckprodukt wird mit der Transportvorrichtung von der Schneidvorrichtung fortbewegt.

Die beiden Schneidstationen arbeiten gleichzeitig. An einem ersten Druckprodukt wird der Frontschnitt und gleichzeitig an einem zweiten Druckprodukt der Kopfschnitt und der Fussschnitt durchgeführt. Die erste Schneidstation besitzt ein bewegliches Obermesser und ein feststehendes Untermesser sowie ein Pressbalken auch Presslineal genannt. Die zweite Schneidstation besitzt zwei im seitlichen Abstand zueinander angeordnete bewegliche Obermesser und zu jedem dieser Obermesser ein feststehendes Untermesser sowie einen mit dem Obermesser gekoppelten Pressbalken. Die Pressbalken laufen dem entsprechenden Messer vor dem Beginn des Schnittes voraus, so dass die Druckprodukte beim Schnittbeginn zusammengepresst sind. Nach dem Schnitt ist der Pressbalken dem Obermesser nachlaufend angetrieben. Ist der Pressbalken, der dem Obermesser nacheilend angetrieben ist, vom Druckprodukt abgehoben, kann das Druckprodukt weitertransportiert werden.

Aus der US 3732766 A ist eine Schneidvorrichtung für Papierbogen mit zwei Schneidstationen für den Frontschnitt bzw. den Kopf- und Fussschnitt bekannt. Diese Lösung weist einen einzigen Antrieb auf, von dem aus die beiden über eine Kette miteinander verbundenen Schneidstationen betrieben werden. Die Pressbalken werden ebenfalls über den einzigen Antrieb betrieben, allerdings unter Zwischenschaltung einer Steuerkurve sowie eines Gestänges, so dass eine gegenüber dem Messerhub zeitversetzte Betätigung der Pressbalken realisiert werden kann.

Die EP 1759820 A1 betrifft gleichfalls eine Vorrichtung zum dreiseitigen Beschnitt von Druckprodukten, mit einem ersten Antriebsmotor für die Messer, einem zweiten Antriebsmotor für die Transportvorrichtung und einem Pneumatikzylinder zur vom Messerhub zeitversetzten Betätigung der Pressbalken. Da der Pneumatikzylinder auf der Schneidstation und damit auf einem beweglichen Bauteil befestigt ist, werden sowohl die mit diesem Bauteil zu beschleunigende Masse als auch die Gefahr des Auftretens zusätzlicher Vibrationen erhöht. Dies kann zu einer Beeinträchtigung der Produktionsleistung und auch der Funktionssicherheit führen. Zudem kann die erforderliche Bewegung der Pressbalken stets nur in Abhängigkeit von der Bewegung der Schneidstation erfolgten.

Aus der EP 1132183 A2 ist eine Vorrichtung gemäss dem Oberbegriff des Anspruchs 1 bekannt. Dabei sind die Pressbalken jeweils an einer vertikalen Spindelführung angeordnet. Da sowohl beim Absenken als auch beim Anheben der Pressbalken stets der Spindelweg zurückgelegt werden muss, ist diese Lösung lediglich für langsam laufende Maschinen mit geringer Produktionsleistung geeignet.

Von solchen Schneidvorrichtungen werden zunehmend engere Schneidtoleranzen und gleichzeitig höhere Produktionsleistungen verlangt. Entsprechend werden für den intermittierenden Transport bzw. Vorschub der Druckprodukte in der Schneidvorrichtung reaktionsschnellere und präzisere Transport- und Regelsysteme gefordert. Mit den verfügbaren Antriebssystemen für den Produktvorschub kann dies bisher mit den bekannten Verfahren und Vorrichtungen nur bis zu einer gewissen Taktzahl bzw. Produktionsleistung erfüllt werden.

Der Erfindung liegt die Aufgabe zugrunde, eine Schneidvorrichtung zu schaffen, die eine noch höhere Produktionsleistung ermöglichen und die dennoch funktionssicher arbeiten.

Die Aufgabe ist durch ein Vorrichtung gemäß Anspruch 1 gelöst.

Die Schneidvorrichtung ist dadurch gekennzeichnet, dass der Pressbalken von der Schneidbewegung des Obermessers entkoppelt angetrieben ist. Der Pressbalken wird von einem Motor angetrieben. Dieser Motor ist vorzugsweise ein Servomotor. Dieser ist ausserhalb der Schneidstation bzw. der Schneidstationen angeordnet.

Die Schneidvorrichtung ist ein Dreischneider mit einer ersten Schneidstation für einen Frontschnitt und einer zweiten Schneidstation für einen Kopf- und Fussschnitt. Alle drei Pressbalken werden von einem einzigen Motor und insbesondere einem Servomotor angetrieben. Der Servomotor ist vorzugsweise ausserhalb der beiden Schneidstationen fest positioniert.

Nach einer Weiterbildung der Erfindung ist ein Getriebe und insbesondere ein Koppelgetriebe vorgesehen, das vorzugsweise an einem Joch der Schneideinrichtung gelagert ist und das zur Durchführung der vorauseilenden Bewegung des Pressbalkens einen vom Schneidvorgang entkoppelten Antrieb mit dem Pressbalken verbindet. Vorzugsweise ist das Koppelgetriebe so ausgebildet, dass es den Motor mit allen drei Pressbalken verbindet. Auch hier ist der Antrieb für die Pressbalken vorzugsweise ein Motor, insbesondere ein Servomotor.

Ein Ausführungsbeispiel der Erfindung wird nachfolgend anhand der Zeichnung näher erläutert. Es zeigen:
- Fig. 1: schematisch eine Ansicht einer erfindungsgemässen Schneidvorrichtung,
- Fig. 2a-2d: schematisch einzelne Schritte der Schneidvorrichtung und insbesondere der Bewegungen des Obermessers und des Pressbalkens und
- FiG. 3: schematisch eine Draufsicht auf die erfindungsgemässe Schneidvorrichtung.

Die erfindungsgemässe Schneideinrichtung 1 weist gemäss Figur 3 eine erste Schneidstation S1 auf, welcher mit einer Transportvorrichtung T, beispielsweise einem Transportband intermittierend Druckprodukte D in Richtung des Pfeiles 29 zugeführt werden. Diese erste Schneidstation S1 dient zur Durchführung eines Frontschnittes an einer offenen Kante. Das Druckprodukt D ist hier beispielsweise ein gehefteter Druckbogen, mit dem eine Broschüre oder dergleichen hergestellt werden soll. Ist der Frontschnitt durchgeführt, so wird das Druckprodukt D mit der Transportvorrichtung T in Richtung des Pfeils 30 einer zweiten Schneidstation S2 zugeführt. Mit dieser Schneidstation S2 wird das Druckprodukt D an einer Kopfpartie und gleichzeitig an einer Fusspartie geschnitten. Der Transport des Druckproduktes D von der ersten Schneidstation S1 zur zweiten Schneidstation S2 erfolgt gesteuert mit der Transportvorrichtung T. Die Schneideinrichtung 1 weist ein hier lediglich in Figur 1 angedeutetes Maschinengestell 2 auf, auf dem die beiden Schneidstationen S1 und S2 befestigt sind.

Die Schneidvorrichtungen sind an einem vertikal beweglichen Joch 9 befestigt. Der Antrieb des Jochs 9 erfolgt mit einem ersten Antrieb A1, der beispielsweise hier nicht gezeigte Wellen und Zugstangen aufweist. Solche Antriebe sind an sich bekannt und brauchen deshalb nicht weiter erläutert zu werden. Die Steuerung erfolgt mit einer in Figur 1 lediglich schematisch angedeuteten Steuervorrichtung 27.

Das Obermesser 6 besitzt in an sich bekannter Weise eine schräg verlaufende Schneidkante 6a, die zur Durchführung des Schnittes mit einem feststehenden Untermesser 4 zusammenarbeitet. Mit dem Doppelpfeil 13 sind die Bewegungen des Jochs 9 bzw. des Obermessers 6 angedeutet. Beim Schneidvorgang wird das Obermesser 6 von oben nach unten gegen eine horizontale Oberseite 3 des Druckproduktes D bewegt. Nach dem Schnittvorgang bewegt sich das Obermesser 6 nach Erreichen eines unteren Totpunktes nach oben bis zum Erreichen eines oberen Totpunktes. Diese Bewegungen erfolgen im Takt mit der Transportvorrichtung T.

Am Joch 9 ist mit Führungen 8 ein Pressbalken 5 gelagert. Dieser an sich bekannte Pressbalken 5 dient zum Pressen des Druckproduktes D. Der Pressdruck wird beispielsweise mit Federn 7 ausgeübt, die zwischen dem Joch 9 und dem Pressbalken 5 vorgespannt sind. Wird das Joch 9 mit dem Antrieb A1 nach unten bewegt, so bewegt sich der Pressbalken 5 ebenfalls nach unten, bis er die Oberseite 3 des Druckproduktes D erreicht hat. Der Pressbalken 5 ist damit bezüglich des Obermessers 6 vorlaufend. Bei der Weiterbewegung des Jochs 9 werden die Federn 7 zusätzlich gespannt und entsprechend wird der Pressbalken 5 am Produkt D angepresst. Nachfolgend erreicht das Obermesser 6 das Druckprodukt D und schneidet dieses mit der Schneidkante 6a in bekannter Weise. In einer ersten Phase wird somit das Druckprodukt D gepresst und in einer zweiten Phase gepresst geschnitten. Das Gleiche gilt auch für die Obermesser und Pressbalken der zweiten Schneidstation S2 gleichzeitig. Der Vorgang ist gleich wie bei der ersten Schneidstation S1. Die Steuerung der zweiten Schneidstation S2 erfolgt ebenfalls über die Steuervorrichtung 27.

Nach der Durchführung des Schnittes durch eine Schneidvorrichtung wird der Pressbalken 5 vorauseilend und entkoppelt von der Bewegung des Jochs 9 von einem zweiten Antrieb A2 angehoben. Wie die Figur 1 zeigt, ist dieser Antrieb A2 ebenfalls von der Steuervorrichtung 27 gesteuert und über ein Getriebe 10 mit dem Pressbalken 5 verbunden. Der Antrieb A2 besitzt einen Motor 12, der auf einem Lagerbock gelagert ist. Der Lagerbock 28 befindet sich ausserhalb bzw. neben der Schneideinrichtung. Der Motor 12 ist vorzugsweise ein an sich bekannter Servomotor. Das Getriebe 10 ist vorzugsweise ein Koppelgetriebe und an einem Lager 11 am Joch 9 abgestützt. Das Getriebe 10 besitzt einen ersten Hebel 10a, der mit dem Rotor des Motors 12 verbunden ist. Über ein Gelenk 14 ist dieser Hebel 10a mit einer Verbindungsstange 10b verbunden, die wiederum über ein Gelenk 15 mit einem weiteren Hebel 10c verbunden ist. Dieser Hebel 10c ist über das Lager 11 fest mit einem dritten Hebel 10d verbunden. Dieser Hebel 10d ist über ein Gelenk 16 und über eine Verbindungsstange 10e mit dem Pressbalken 5 verbunden. Je nach Drehrichtung des Motors 12 wird über das Getriebe 10 der Pressbalken 5 in Figur 1 nach oben oder nach unten bewegt. Das Getriebe 10 kann auch so ausgeführt werden, dass es mit zwei oder mehr Lagern 11 am Joch 9 gelagert ist.

Nachfolgend wird anhand der Figuren 2a bis 2d der Schneidvorgang näher erläutert.

Die Figur 2a zeigt den Ausgangszustand, in dem sich das Joch 9 in einem oberen Totpunkt befindet. Der Pressbalken 5 befindet sich ebenfalls in einer oberen Position. Das Druckprodukt D ist für den Schnitt positioniert und liegt mit einer Unterseite 31 flach auf dem Untermesser 4 auf. Ein Rücken 3a verläuft parallel zur Schnittebene des Obermessers 6. Die Zuführung des Druckproduktes D ist in Richtung des Pfeils 19 erfolgt. Zur Durchführung des Schnittes werden nun durch eine entsprechende Bewegung des Jochs 9 das Obermesser 6 und der Pressbalken 5 in Richtung des Pfeiles 17 bzw. 18 gleichzeitig nach unten bewegt. Wie bereits oben erläutert, wird hierbei das Druckprodukt D gemäss Figur 2b vom Pressbalken 5 zuerst gepresst und anschliessend vom Obermesser 6 geschnitten, das sich gemäss Pfeil 20 weiter nach unten bewegt. Vom Druckprodukt D wird entlang einer Schnittfläche 22 ein Teil 21 vollständig abgeschnitten und dieser in an sich bekannter Weise entfernt, beispielsweise abgesogen.

Das Obermesser 6 wird bis zu dem in Figur 2c gezeigten unteren Totpunkt bewegt. Im Bereich des Totpunktes wird der Pressbalken 5 gemäss Pfeil 24 sofort nach oben bewegt. Dadurch wird das Druckprodukt D frei und in Richtung des Pfeils 23 weitertransportiert. Die Bewegung des Pressbalkens 5 in Richtung des Pfeils 24 erfolgt durch den zweiten Antrieb A2, der von der Bewegung des Jochs 9 entkoppelt ist. In der Ansicht gemäss Figur 1 wird hierzu der Motor 12 im Uhrzeigersinn angetrieben. Die Verbindungsstange 10b bewegt sich hier somit nach rechts und die Verbindungsstange 10e mit dem Pressbalken 5 nach oben. Der Arbeitsbereich dieser Öffnungsbewegung des Pressbalkens 5 wird von der Steuervorrichtung 27 über den Motor 12 gesteuert, so dass der Anhebezeitpunkt unabhängig ist von der Dicke des Druckproduktes D. Der Freigabezeitpunkt des Druckproduktes D ist damit nicht mehr von der Dicke des Druckproduktes D abhängig und erfolgt immer zum gleichen Zeitpunkt bzw. Maschinenwinkel. Nach dem Anheben wird der Pressbalken 5 gemäss Figur 2d in Richtung des Pfeils 25 weiter nach oben bewegt, wobei der Pressbalken 5 im oberen Totpunkt von der Aufwärtsbewegung des Joches 9 wieder eingeholt wird. Das Obermesser 6 und der Pressbalken 5 befinden sich somit schliesslich jeweils wieder im oberen Totpunkt.

Bei der genannten Anhebebewegung des Pressbalkens 5 werden die Federn 7 noch weiter gespannt bzw. zusammengedrückt.

Durch die vorauseilende Bewegung des Pressbalkens 5 steht für den Transport des Druckproduktes D in Richtung des Pfeils 23 entsprechend mehr Zeit als früher zur Verfügung. Dadurch kann beispielsweise der Transport in dieser Richtung schonender erfolgen, beispielsweise die Beschleunigung niedriger gehalten werden als bisher.

Die in den Figuren 2a bis 2d gezeigten Bewegungen erfolgen vorzugsweise gleichzeitig an allen drei Obermessern 6 und Pressbalken 5. Das Getriebe 10 ist in diesem Fall über hier nicht gezeigte Getriebeteile gleichzeitig mit allen drei Pressbalken 5 verbunden. Es werden zwei Druckprodukte D gleichzeitig geschnitten. Das erste Druckprodukt D wird an der Front und das zweite Druckprodukt D am Kopf und am Fuss geschnitten. Das lediglich an der Front geschnittene Druckprodukt D wird mit der Transportvorrichtung T der zweiten Schneidstation S2 zugeführt. Grundsätzlich wäre es auch möglich, die drei Pressbalken 5 durch jeweils einen Servomotor anzutreiben. Dies wäre aber wesentlich aufwendiger als der genannte gemeinsame Antrieb über ein Getriebe 10. Die erfindungsgemässe Schneideinrichtung 1 ist vorzugsweise ein Dreischneider.

## Patentansprüche

1. Schneidvorrichtung zum Beschneiden von Druckprodukten (D), mit einer steuervorrichtung (27), einem ersten und einem zweiten Antrieb (A1, A2), einer Transportvorrichtung (T) sowie einer ersten und einer zweiten Schneidstation (S1, S2), die jeweils wenigstens ein bewegliches Obermesser (6), ein feststehendes Untermesser (4) sowie einen beweglichen Preßbalken (5), aufweisen, wobei die Obermesser (6) mit dem ersten Antrieb (A1) und die Pressebalken (5) mit dem zweiten Antrieb (A2) verbunden sind, wobei die Pressbalken (5) nach dem Schneiden den Obermessern (6) vorauseilend anhebbar ausgebildet und dazu durch den zweiten Antrieb (A2) von der Schneidbewegung der Obermesser (6) entkoppelt antreibbar ausgebildet sind, und wobei der zweite Antrieb (A2) einen ausserhalb der Schneidstationen (S1, S2) angeordneten Motor (12) aufweist,
**dadurch gekennzeichnet, dass** die Obermesser (6) an einem vertikal beweglichen, gemeinsamen Joch (9) befestigt und die Pressbalken an dem Joch (9) gelagert sind.

2. Schneidvorrichtung nach Anspruch 1, **dadurch gekennzeichnet, dass** der Motor (12) des zweiten Antriebs (A2) und die Steuervorrichtung (27) derart ausgebildet sind, dass ein Anhebezeitpunkt der Pressbalken (5) steuerbar ist.

3. Schneidvorrichtung nach Anspruch 1 oder 2, **dadurch gekennzeichnet, dass** die Pressbalken (5) den Obermessern (6) entsprechend einer Dicke der Druckprodukte (D) vorauseilend anhebbar sind.

4. Schneidvorrichtung nach einem der Ansprüche 1 bis 3, **dadurch gekennzeichnet, dass** der Motor (12) des zweiten Antriebs (A2) als Servomotor ausgebildet ist.

5. Schneidvorrichtung nach einem der Ansprüche 1 bis 4, **dadurch gekennzeichnet, dass** der Motor (12) auf einem Lagerbock (28) gelagert ist.

6. Schneidvorrichtung nach einem der Ansprüche 1 bis 5, **dadurch gekennzeichnet, dass** die Pressbalken (5) während der Anhebebewegung über ein Getriebe (10), insbesondere ein Koppelgetriebe mit dem zweiten Antrieb (A2) verbunden sind.

7. Schneidvorrichtung nach Anspruch 6, **dadurch gekennzeichnet, dass** sie als ein Dreischneider ausgebildet ist und das Getriebe (10) gleichzeitig mit allen Pressbalken (5) der Schneidvorrichtung (1) verbunden ist.

8. Schneidvorrichtung nach Anspruch 6 oder 7, **dadurch gekennzeichnet, dass** das Getriebe (10) an einem Joch (9) des Obermessers (6) befestigt ist.

9. Schneidvorrichtung nach Anspruch 8, **dadurch gekennzeichnet, dass** das Getriebe (10) an zwei im Abstand zueinander angeordneten Lagerstellen am Joch (9) angeordnet ist.

## Claims

1. Cutting device for trimming printed products (D) with a control device (27), a first and a second drive (A1, A2), a conveying device (T) and a first and a second cutting unit (S1, S2), which each have at least one moveable upper knife (6), a fixed lower knife (4) and a moveable crosshead (5), in which the upper knives (6) are connected to the first drive (A1) and the crossheads (5) are connected to the second drive (A2), in which the crossheads (5) are made so that they may be lifted in advance of the upper knives (6) after cutting and therefore are made so that they may be driven by the second drive (A2) decoupled from the cutting movement of the upper knives (6), and in which the second drive (A2) has a motor (12) arranged outside the cutting unit (S1, S2), **characterised in that** the upper knives (6) are fastened to a common yoke (9) moving vertically and the crossheads are accommodated on the yoke (9).

2. Cutting device according to claim 1, **characterised in that** the motor (12) of the second drive (A2) and the control device (27) are made in such a way that a lifting time of the crossheads (5) may be controlled.

3. Cutting device according to claim 1 or 2, **characterised in that** the crossheads (5) may be lifted in advance of the upper knives (6) according to a thickness of the printed products (D).

4. Cutting device according to one of claims 1 to 3, **characterised in that** the motor (12) of the second drive (A2) is made as a servomotor.

5. Cutting device according to one of claims 1 to 4, **characterised in that** the motor (12) is accommodated on a bearing block (28).

6. Cutting device according to one of claims 1 to 5, **characterised in that** the crossheads (5) are connected to the second drive (A2) through a gear (10), particularly a mechanical linkage, during the lifting movement.

7. Cutting device according to claim 6, **characterised in that** it is made as a three-knife trimmer and the gear (10) is connected to all the crossheads (5) of the cutting device (1) at the same time.

8. Cutting device according to claim 6 or 7, **characterised in that** the gear (10) is fastened to a yoke (9) of the upper knife (6).

9. Cutting device according to claim 8, **characterised in that** the gear (10) is arranged on two bearing positions at a distance from each other on the yoke (9).

## Revendications

1. Dispositif de sectionnement conçu pour sectionner des produits d'impression (D), comprenant un dispositif de commande (27), des premier et second entraînements (A1, A2), un dispositif de transport (T), ainsi que des premier et second postes de sectionnement (S1, S2) comportant, à chaque fois, au moins une lame supérieure mobile (6), une lame inférieure fixe (4), ainsi qu'une barre mobile de compression (5), les lames supérieures (6) étant reliées au premier entraînement (A1) et les barres de compression (5) étant reliées au second entraînement (A2), sachant que lesdites barres de compression (5) sont réalisées de manière à pouvoir, à l'issue du sectionnement, être soulevées avec anticipation par rapport auxdites lames supérieures (6) et sont conçues, à cette fin, pour pouvoir être menées par ledit second entraînement (A2) avec découplage vis-à-vis du mouvement de sectionnement desdites lames supérieures (6), et sachant que ledit second entraînement (A2) présente un moteur (12) placé à l'extérieur desdits postes de sectionnement (S1, S2),
**caractérisé par le fait que** les lames supérieures (6) sont fixées à une traverse commune (9), mobile verticalement, et les barres de compression sont montées sur ladite traverse (9).

2. Dispositif de sectionnement selon la revendication 1, **caractérisé par le fait que** le moteur (12) du second entraînement (A2), et le dispositif de commande (27), sont réalisés pour autoriser le pilotage d'un instant de soulèvement des barres de compression (5).

3. Dispositif de sectionnement selon la revendication 1 ou 2, **caractérisé par le fait que** les barres de compression (5) peuvent être soulevées avec anticipation, par rapport aux lames supérieures (6), en concordance avec une épaisseur des produits d'impression (D).

4. Dispositif de sectionnement selon l'une des revendications 1 à 3, **caractérisé par le fait que** le moteur (12) du second entraînement (A2) est réalisé sous la forme d'un servomoteur.

5. Dispositif de sectionnement selon l'une des revendications 1 à 4, **caractérisé par le fait que** le moteur (12) est monté sur une sellette de portée (28).

6. Dispositif de sectionnement selon l'une des revendications 1 à 5, **caractérisé par le fait que** les barres de compression (5) sont reliées au second entraînement (A2), au cours du mouvement de soulèvement, par l'intermédiaire d'une transmission (10) revêtant notamment la forme d'une transmission d'accouplement.

7. Dispositif de sectionnement selon la revendication 6, **caractérisé par le fait qu'**il est réalisé sous la forme d'un massicot trilatéral, la transmission (10) étant reliée simultanément à toutes les barres de compression (5) dudit dispositif de sectionnement (1).

8. Dispositif de sectionnement selon la revendication 6 ou 7, **caractérisé par le fait que** la transmission (10) est fixée à une traverse (9) de la lame supérieure (6).

9. Dispositif de sectionnement selon la revendication 8, **caractérisé par le fait que** la transmission (10) est implantée, sur la traverse (9), dans deux zones de montage situées à distance l'une de l'autre.
